# EUROPÄISCHE PATENTSCHRIFT

(11) **EP 0 394 796 B1**
(45) Veröffentlichungstag und Bekanntmachung des Hinweises auf die Patenterteilung: **13.01.1993**
(21) Anmeldenummer: 90107176.1
(22) Anmeldetag: 14.04.1990
(51) Int. Cl.: F01M 5/02, F01M 11/00

(54) **Heizsystem, insbesondere für Kraftfahrzeuge, mit einem Verbrennungsmotor und einem Heizgerät**
Heating system, especially for vehicles with an internal combustion engine and a heating device
Système de chauffage, notamment pour véhicules à moteur à combustion interne et appareil de chauffage

(30) Priorität: 28.04.1989 DE 3914154
(43) Veröffentlichungstag der Anmeldung: 31.10.1990
(73) Patentinhaber: Firma J. Eberspächer, D-73730 Esslingen (DE)
(72) Erfinder: Kröner, Martin, D-7073 Lorch (DE)

(56) Entgegenhaltungen:
- DE-A- 3 521 372
- US-A- 2 122 585
- US-A- 2 435 041
- US-A- 4 099 488
- US-A- 4 309 967

## Beschreibung

Die Erfindung bezieht sich auf ein Heizsystem, insbesondere für Kraftfahrzeuge, das Abwärme eines Verbrennungsmotors benutzt und ein mit flüssigem Brennstoff betreibbares Heizgerät zur Wärmeerzeugung unabhängig vom Betrieb des Verbrennungsmotors oder zusätzlich zur Motorabwärme aufweist, wobei das Heizgerät der Ölwanne des Verbrennungsmotors räumlich zugeordnet ist, die mit einer Einstülpung versehen ist, in die das Heizgerät mti seinem wärmeabgebenden Bereich ragend montiert ist und einen Flüssigkeitsraum zwischen dem wärmeabgebenden Bereich des Heizgerätes und der Einstülpung aufweist, der von der zu erwärmern Flüssigkeit durchströmt wird. Die DE-A-37 12 670 bescheibt ein solches Heizsystem, das dem Oberbegriff von Anspruch 1 entspricht.

Mit flüssigem Brennstoff betreibbare Heizgeräte für Kraftfahrzeuge, die unabhängig vom Betrieb des Verbrennungsmotors oder zusätzlich hierzu Wärme erzeugen, sind bekannt. Ihr wichtigstes Einsatzgebiet ist die Vorwärmung des Kraftfahrzeuginnenraums und/oder des Verbrennungsmotors, so daß der Kraftfahrzeugbenutzer beim Losfahren bereits einen warmen Fahrzeuginnenraum mit abgetauten Scheiben und einen nicht mehr so stark unterkühlten Antriebsmotor des Kraftfahrzeugs vorfindet. Der Kaltstartverschleiß des Verbrennungsmotors wird entscheidend verringert. Außerdem sind die Abgasemissionen in der Warmlaufphase verringert.

Es ist bekannt (DE-A 37 12 670), das Heizgerät der Ölwanne des Verbrennungsmotors räumlich derart zuzuordnen, daß von dem Heizgerät nicht nur Wasser für die Fahrzeugheizung erwärmt wird, sondern auch Wärme auf kürzestem Weg dem in der Ölwanne befindlichen Öl des Verbrennungsmotors zugeführt wird.

Der Erfindung liegt die Aufgabe zugrunde, bei einem derartigen Heizsystem das Heizgerät günstiger zu integrieren.

Zur Lösung dieser Aufgabe ist erfindungsgemäß die Einstülpung der Ölwanne mit ihrer Längserstreckungsrichtung im wesentlichen parallel zur Kurbelwellenachse des Verbrennungsmotors und außermittig angeordnet. Im Heizgerät sind eine Zuleitung zu dem Flüssigkeitsströmungsraum in der Einstülpung sowie eine Ableitung von diesem Flüssigkeitsströmungsraum integriert.

Bei dem beschriebenen bekannten Heizsystem liegt das Heizgerät mit seiner Haupterstreckungsrichtung rechtwinklig zur Kurbelwellenachse und insgesamt unterhalb der Kurbelwelle. Dadurch ergibt sich insgesamt eine Vergrößerung der Bauhöhe des Verbrennungsmotors. Demgegenüber ergibt sich bei der erfindungsgemäßen Ausbildung des Heizsystems keine oder höchstens eine geringfügige Vergrößerung der Bauhöhe des Verbrennungsmotors. Dies ist sehr erwünscht, weil man bei modernen Kraftfahrzeugen bestrebt ist, die Motorhaube möglichst niedrig anzuordnen bzw. flach zu gestalten und weil der Verbrennungsmotor aus Gründen der Bodenfreiheit nicht beliebig tief angeordnet werden kann.

Der Hauptbereich des Heizgeräts ist in der Regel - grob gesprochen - zylindrisch. In Ausgestaltung der Erfindung wird dieser Hauptbereich mit möglichst kleinem Durchmesser ausgeführt, wobei man in der Länge weniger einschneidenden Beschränkungen unterliegt.

Die Erfindung schafft ferner ein Heizsystem, bei dem der Verbrennungsmotor mit Flüssigkeitskühlung und einer elektrischen Umwälzpumpe für die Kühlflüssigkeit ausgebildet ist, bei dem das Heizgerät als Flüssigkeitserwärmungs-Heizgerät ausgebildet ist, und bei dem das Heizgerät in das Kühlflüssigkeitssystem des Verbrennungsmotors integriert ist, so daß die Umwälzpumpe bei stehendem Verbrennungsmotor Kühlflüssigkeit durch das Heizgerät pumpen kann. Aufgrund dieser Ausbildung ist die bisher übliche Flüssigkeits-Umwälzpumpe des Heizgeräts entbehrlich. Deren Funktion wird von der elektrischen Umwälzpumpe des Verbrennungsmotors mit übernommen. Eine elektrische Umwälzpumpe für die Kühlflüssigkeit hat den großen Vorteil, daß sie unabhängig von der momentanen Drehzahl des Verbrennungsmotors arbeiten kann, insbesondere in ihrer jeweiligen Förderleistung auf den aktuellen Kühlungsbedarf des Verbrennungsmotors bzw. Wärmebedarf für die Erwärmung des Fahrzeuginnenraums eingestellt werden kann.

Die Erfindung schafft ferner ein Heizsystem, bei dem der Schmierölkreislauf des Verbrennungsmotors mit einer elektrischen Ölpumpe ausgestattet ist, so daß der stehende Verbrennungsmotor über umgepumptes, mittels des Heizgeräts erwärmtes Schmieröl erwärmbar ist. Hierdurch ergibt sich eine umfänglichere Vorwärmung des Verbrennungsmotors, da der Schmierölkreislauf praktisch durch den gesamten Verbrennungsmotor führt. Außerdem hat eine elektrische Ölpumpe im Vergleich zu einer mechanisch von dem Verbrennungsmotor angetriebenen Ölpumpe den wesentlichen Vorteil, daß deren Fördervolumen bzw. Förderdruck unabhängig von der momentanen Drehzahl des Verbrennungsmotors gewählt werden kann. Insbesondere ist eine Anhebung des Fördervolumens bzw. Förderdrucks bei Leerlauf bzw. niedrigen Drehzahlen im Vergleich zur bisherigen Praxis mit mechanischem Antrieb der Ölpumpe möglich.

Die räumliche Zuordnung des Heizgeräts zu der Ölwanne des Verbrennungsmotors kann erfindungsgemäß auch dazu genutzt werden, dem heißen Schmieröl des Verbrennungsmotors, insbesondere bei Betrieb des Verbrennungsmotors mit hoher Leistung und/oder bei hohen Außentemperaturen, Wärme zu entziehen. Der Ölwanne ist aufgrund der Erfindung sozusagen ein Wärmetauscher integriert, der von der Kühlflüssigkeit des Verbrennungsmotors durchströmbar ist. Beim Betrieb des Verbrennungsmotors mit hoher Leistung und/oder bei hohen Außentemperaturen hat die Kühlflüssigkeit des Verbrennungsmotors mit eine niedrigere Temperatur als das Schmieröl, das sich unter den geschilderten Bedingungen durchaus auf einer Temperatur von über 140 °C befinden kann.

Die Erfindung und Ausgestaltungen der Erfindung werden im folgenden anhand von zeichnerisch dargestellten Ausführungsbeispielen noch näher erläutert. Es zeigt:
Fig. 1 eine schmatisierte Stirnansicht eines Verbrennungsmotors mit in die Ölwanne integriertem Heizgerät, und zwar in Richtung der Kurbelwellenlängsachse und von der Hinterseite des Verbrennungsmotors her gesehen;
Fig. 2 einen horizontalen Teil-Längsschnitt des Verbrennungsmotors von Fig. 1 gemäß II-II, und zwar in vergrößertem Maßstab und beschränkt auf den Anordnungsbereich des Heizgeräts;
Fig. 3 die Gestaltung eines Kühlflüssigkeitskreislaufs eines Verbrennungsmotors mit zugeordnetem Heizgerät.

In Fig. 1 erkennt man einen Verbrennungsmotor 2 mit Zylinderblock 4, Zylinderkopf 6, Ventildeckel 8, Luftansaugsystem 10, Luftfilter 12, Beginn des Abgassystems 14, schematisch angedeuteter Kurbelwelle 16 mit Kurbelwellenachse 18, und mit einer Ölwanne 20. Die Ölwanne 20 ist ohne Vergrößerung ihrer Vertikalabmessungen seitlich ausgebraucht, um außermittig von der Kurbelwellenachse 18 einen Aufnahmeraum für ein Heizgerät 22 zu schaffen.

Fig. 2 zeigt mehr im Detail, wie der Wärmetauschbereich des Heizgerätes 22, der räumlich den Hauptteil des Heizgeräts 22 ausmacht, in die Ölwanne 20 integriert ist. Im Bereich der Ausbauchung 24 der Ölwanne 20 befindet sich eine - grob gesprochen - zylinderförmige Einstülpun oder Tasche 26 in der Ölwanne 20. Die Einstülpung 26 ist zur vorderen oder hinteren Stirnseite des Verbrennungsmotors 2 offen, ansonsten überall geschlossen, und mit der restlichen Ölwanne 20 einstückig ausgebildet. Die Ölwanne 20 mitsamt Einstülpung 26 besteht vorzugsweise aus Metall, insbesondere Aluminiumdruckgruß. Si kann aber auch beispielsweise aus Kunststoff bestehen. Die Einstülpung 26 kann auf ihrer Außenseite bzw. der dem Inneren der Ölwanne 20 zugewandten Seite mit Rippen 28 zur Verbesserung des Wärmeübergangs versehen werden. Die axiale Erstreckungsrichtung der Einstülpung 26 ist parallel zur Kurbelwellenachse 18. Die Länge der Einstülpung 26 in Axialrichtung hängt von der gewünschten bzw. benötigten Wärmeleistung des Heizgeräts 22 ab. Die Länge kann nahezu die Gesamtlänge der Ölwanne 20 einnehmen. Die Einstülpung 26 kann aber axial auch kürzer sein, beispielsweise um axial davor Raum für eine Ölpumpe bzw. ein Ansaugsystem für den nicht eingezeichneten Ölkreislauf des Verbrennungsmotors 2 zu lassen.

Das Heizgerät 22 selbst, das in Fig. 2 zum Teil schematisiert gezeichnet ist, besteht im wesentlichen aus einem Heizgerät-Basisteil 30, einem axial davon fortragenden, im wesentlichen zylindrischen Flammrohr 32 und einem das Flammrohr 32 umgebenden Mantel 34 aus Metall. Das Basisteil 30 beinhaltet im wesentlichen ein Verbrennungsluftgebläse, eine ggf. auch getrennt angeordnete Brennstoffpumpe, eine Brennkammer am Übergang zu dem Flammrohr 32, eine elektrische Zündeinrichtung in der Brennkammer und einen Temperaturfühler (Überhitzungsschalter), wobei diese Elemente nicht gesondert eingezeichnet sind. Das Flammrohr 32 ist an dem von dem Basisteil 30 entfernten Stirnende offen. Der im wesentlichen zylindrische Mantel 34 ist an seinem dem offenen Ende des Flammrohrs 32 benachbarten Ende 34 geschlossen. Die heißen Verbrennungsgase strömen in dem Flammrohr 32 axial nach vorn und dann im Ringraum zwischen dem Flammrohr 32 und dem Mantel 34 axial zurück. Sie verlassen das Heizgerät 22 durch eine Abgasleitung 36. Zwischen dem insgesamt tiefbecherförmigen Mantel 34 und der insgesamt tief-becherförmigen Einstülpung 26 befindet sich ein Raum 38, der von der Kühlflüssigkeit des Verbrennungsmotors 2 durchströmt wird, wobei eine Zuleitung 40 und eine Ableitung 42 schematisch angedeutet sind. Um eine gezielte Durchströmung dieses Raums 38 zu erreichen, kann er beispielsweise in Fig. 2 unterhalb der Zeichnungsebene und in Fig. 2 oberhalb der Zeichnungsebene durch eine axial verlaufende Trennwand 44 unterteilt sein, die axial vorn dort endet, wo auch der Mantel 34 endet. Auf diese Weise strömt die Kühlflüssigkeit in der in Fig. 1 linken Hälfte des Raums 38 zu, gelangt axial vorn von der linken Hälfte in die rechte Hälfte und strömt auf der in Fig. 1 rechten Seite axial zurück. Analog könnte man auch eine Hinströmung in der oberen Hälfte des Raums 38 und eine Rückströmung in der unteren Hälfte des Raums 38 vorsehen. Es bestehen weitere Möglichkeiten einer geeigneten Strömungslenkung, beispielsweise Hinströmung im Raum 38 insgesamt und Rückströmung durch eine gesonderte Leitung. Die Verbrennungsgase des Heizgeräts 22 geben den größten Teil ihrer Wärme durch den mantel 34 an die durch den Raum 38 strömende Kühlflüssigkeit ab, und die Kühlflüssigkeit gibt mindestens einen Teil ihrer Wärme durch die Wand der Einstülpung 26 an das Schmieröl in der Ölwanne 20 ab.

Das Basisteil 30 und der Mantel 34 weisen Flansch auf, die mittels eines gemeinsamen Spannrings 46 an einem korrespondierenden, äußeren Flansch 48 der Ölwanne 20 befestigt sind. Der Mantel 34 ist innenseitig und/oder außenseitig mit Erhebungen 50 bzw. Rippen versehen, die beispielsweise spiralförmig verlaufen können, um die Flüssigkeits- bzw . Gasströmung durch den entsprechenden Raum turbulenter zu gestalten wund damit die Wärmeübertragung zu erhöhen.

Die gezeichnete Lösung hat den Vorteil, daß die Ölwanne keine potentielle Leckstelle aufweist.

In Fig. 3 ist ein bevorzugtes Beispiel gezeichnet, wie man das Heizgerät 22 in den Kühlmittelkreislauf des Verbrennungsmotors 2 integrieren kann. Es handelt sich um eine Ausführungsform, bei der das Heizgerät 22 keine eigene Flüssigkeitspumpe aufweist und bei der eine elektrisch angetriebene Umwälzpumpe 52 für die Kühlflüssigkeit des Verbrennungsmotors 2 vorgesehen ist.

Ein erster Teil des Gesamt-Kühlflüssigkeitskreislaufs des Verbrennungsmotors 2 besteht im wesentlichen aus der Umwälzpumpe 52, die ausgangsseitig über eine Leitung 76 an Kühlmitteldurchströmungsräume im Verbrennungsmotor 2 angeschlossen ist, einer Leitung 54, die von dem anderen Ende dieser Kühlmitteldurchströmungsräume zu einem im Bug des Fahrzeugs angeordneten, dem Fahrtwind ausgesetzten Kühler 56 führt, einer weiteren Leitung 58, die von dem Kühler 56 zurück zur Umwälzpumpe 52 führt, und einer an dem Kühler 56 vorbei führenden Bypass-Leitung 60, die von der Leitung 54 zu der Leitung 58 führt. Am Anfang der Bypass-Leitung 60 ist ein Thermostatventil 62 eingebaut, das bei kaltem Verbrennungsmotor 2 die Kühlflüssigkelt durch die Bypass-Leitung 60 leitet und bei heißem Verbrennungsmotor 2 durch den Kühler 56.

Ein zweiter Teil des Kühlflüssigkeitssystems beinhaltet im wesentlichen eine erste Leitung 64, einen dem Fahrzeuginnenraum zugeordneten Wärmetauscher 66 und eine zweite Leitung 68. Die erste Leitung 64 ist an die zuvor beschriebene Leitung 54 nahe dem Verbrennungsmotor 2 mit einem T-Stück angeschlossen. Die zweite Leitung 68 ist, ein Stück strömungsabwärts, ebenfalls an die Leitung 54 mit einem T-Stück angeschlossen. Wenn ein in der zweiten Leitung 68 angeordnetes Heizungsventil 70 geöffnet ist, wird der Wärmetauscher 66 von einem Teilstrom der Kühlflüssigkeit durchströmt, wodurch der Innenraum des Kraftfahrzeugs erwärmt wird. Ein Rückschlagventil 72 legt die Durchströmungsrichtung der Leitung 68 fest.

Ein dritter Teil des Kühlflüssigkeitssystems führt von einem einstellbaren Ventil 74, das in der Leitung 76 vorgesehen ist, zu dem Heizgerät 22 und von dort mit einem T-Stück in die beschriebene, erste Leitung 64.

Wenn das Einstellventil 74 in Richtung des abknickenden Pfeils 78 gestellt ist und das Heizgerät 22 nicht eingeschaltet ist, arbeitet der Kühlmittelkreislauf wie ein konventioneller Kühlmittelkreislauf ohne zusätzliches Heizgerät. Wenn das Einstellventil 74 in Richtung des geraden Pfeils 80 gestellt ist, durchströmt das gesamte Kühlmittel hinter der Pumpe 52 zunächst das Heizgerät 22, wo es bei eingeschaltetem Heizgerät 22 erwärmt wird. Das erwärmte Kühlmittel durchströmt, sofern das Heizungsventil 70 geöffnet ist, zunächst den Wärmetauscher 66, so daß ein Teil der Wärme an den Fahrzeuginnenraum abgegeben wird. Dann durchströmt das Kühlmittel die Bypass-Leitung 60, entsprechende Stellung des Thermostatventils 62 vorausgesetzt, und von dort zurück zur Pumpe 52. Dies ist sonst die Ventilstellung, bei der die im Heizgerät 22 erzeugte Wärme einerseits zur Vorwärmung des Schmieröls in der Ölwanne 20 und andererseits zur Erwärmung des Fahrzeuginnenraums über den Wärmetauscher 66 dient, und zwar - wenn man will - bei stehendem Verbrennungsmotor 2. Wenn das Heizungsventil 70 geschlossen ist, strömt die Kühlflüssigkeit durch die erste Leitung 64 zur Leitung 54. Wenn das Einstellventil 74 auf eine Zwischenstellung eingestellt ist, wird der von der Pumpe 52 kommende Kühlflüssigkeitsstrom auf zwei Teilströme aufgeteilt, nämlich einen ersten Teilstrom durch den Ver- brennungsmotor 2 und einen zweiten Teilstrom durch den Wärmetauscher 66, geöffnetes Heizungsventil 70 vorausgesetzt. Die vom Heizgerät 22 erzeugte Wärme kommt infolgedessen nicht nur der Erwärmung des Fahrzeuginnenraumes sondern auch der Erwärmung des Verbrennungsmotors 2 über die Kühlflüssigkeit zugute. Diese Stellung des Einstellventils 74 ist daher dafür geeignet, zusätzlich zu dem Fahrzeuginnenraum den Verbrennungsmotor 2 nicht nur über den Inhalt der Ölwanne 20 sondern auch über die Kühlflüssigkeit aufzuwärmen. außerdem eignet sich diese Stellung für Betriebssituationen, in denen der Verbrennungsmotor 2 nicht genügend Wärme erzeugt, beispielsweise Kurzstreckenverkehr im Winter, so daß das Heizgerät 22 als Zusatzheizung arbeitet. Derartige Zusatzhelzungs-Aufgaben werden von der Anmelderin als zunehmend wichtig angesehen, insbesondere für Einsatzfälle, bei denen der Verbrennungsmotor eines Kraftfahrzeugs in zahlreichen Betriebsphasen nicht ausreichend Wärme produziert. Ganz besonders geht es dabei um die Fälle kleinvolumiger Antriebsmotoren, Antriebsmotoren mit hohem Wirkungsgrad und daher geringer Abwärmeproduktion sowie Dieselmotoren.

Es versteht sich, daß der anhand von Fig. 3 beschriebene Kühlflüssigkeitskreislauf lediglich ein - wenn auch bevorzugtes - Ausführungsbeispiel ist. Es gibt eine Reihe weiterer Möglichkeiten, wie man den Kühlmittelkreislauf gestalten kann. Wenn man ein Heizgerät 22 mit eigener Umwälzpumpe für die Wärmeträgerflüssigkeit und eine konventionell mechanische angetriebene Umwälzpumpe 52 für die Kühlflüssigkeit des Verbrennungsmotors verwendet, kann man das Heizgerät 22 beispielsweise derart mit dem Wärmetauscher 66 zusammenschalten, daß die im Heizgerät 22 erwärmte Wärmeträgerflüssigkeit zu dem Wärmetauscher 66 strömt und von dort direkt zurück zum Heizgerät 22. Oder man kann das Heizgerät 22 im Bypass zur Umwälzpumpe 52 schalten, so daß erwärmte Wärmeträgerflüssigkeit durch den Verbrennungsmotor 2 zu dessen Erwärmung und außerdem - wenn zugeschaltet - durch den Wärmetauscher 66 strömt.

Der in die Ölwanne 20 ragende Hauptteil des Heizgerätes 22 und die Einstülpung können alternativ auch leicht konisch mit nach vorn abneh- menden Durchmesser sein.

## Patentansprüche

1. Heizsystem, insbesondere für Kraftfahrzeuge, das Abwärme eines Verbrennungsmotors nutzt und ein mit flüssigem Brennstoff betreibbares Heizgerät zur Wärmerzeugung unabhängig vom Betrieb des Verbrennungsmotors oder zusätzlich zur Motorabwärme aufweist, wobei das Heizgerät der Ölwanne des Verbrennungsmotors räumlich zugeordnet ist, die mit einer Einstülpung versehen ist, in die das Heizgerät mit seinem wärmeabgebenden Bereich ragend montiert ist und einen Flüssigkeitsströmungsraum (38) zwischen dem wärmeabgebenden Bereich des Heizgerätes und der Einstülpung aufweist, der von der zu erwärmern Flüssigkeit durchströmt wird,
dadurch gekennzeichnet,
daß die Einstülpung (26) der Ölwanne (20) mit ihrer Längserstreckungsrichtung im wesentlichen parallel zur Kurbelwellenachse des Verbrennungsmotors (2) und außermittig angeordnet ist und daß in dem Heizgerät (22) eine Zuleitung (40) zu dem Flüssigkeitsströmungsraum (38) in der Einstülpung (26) sowie eine Ableitung (42) von diesem Flüssigkeitsströmungsraum (38) integriert sind.

2. Heizsystem nach Anspruch 1, dadurch gekennzeichnet, daß der Verbrennungsmotor (2) mit Flüssigkeitskühlung und einer elektrischen Umwälzpumpe für die Kühlflüssigkeit ausgebildet ist und daß das Heizgerät (22) in das Kühlflüssigkeitssystem des Verbrennungsmotors (2) integriert ist, so daß die Umwälzpumpe bei stehendem Verbrennungsmotor (2) Kühlflüssigkeit durch das Heizgerät (22) pumpen kann.

3. Heizsystem nach Anspruch 1 oder 2, dadurch gekennzeichnet, daß der Schmierölkreislauf des Verbrennungsmotors (2) mit einer elektrischen Ölpumpe ausgestattet ist, so daß der stehende Verbrennungsmotor (2) über umgepumptes, mittels des Heizgeräts (22) erwärmtes Schmieröl erwärmbar ist.

## Claims

1. Heating system, in particular for motor vehicles, which utilizes the waste heat of an internal combustion engine and has a heating device, which may be operated with liquid fuel, for the generation of heat independently of the operation of the internal combustion engine or in addition to the waste heat of the engine, the heating device being spatially associated with the oil sump of the internal combustion engine, which oil sump is provided with an inturned region into which the heating device is mounted to project by means of its heat-emitting region and has a liquid flow chamber (38) between the heat-emitting region of the heating device and the inturned region, which liquid flow chamber (38) is flowed through by the liquid to be heated, characterized in that the inturned region (26) of the oil sump (20) is arranged eccentrically and with its direction of longitudinal extent substantially parallel to the crankshaft axis of the internal combustion engine (2), and in that an incoming line (40) to the liquid flow chamber (38) in the inturned region (26) and an outgoing line (42) from this liquid flow chamber (38) are integrated in the heating device (22).

2. Heating system according to Claim 1, characterized in that the internal combustion engine (2) is constructed with a liquid cooling system and an electrical circulation pump for the cooling liquid, and in that the heating device (22) is integrated in the cooling liquid system of the internal combustion engine (2) so that the circulation pump can pump cooling liquid through the heating device (22) when the internal combustion engine (2) is stationary.

3. Heating system according to Claim 1 or 2, characterized in that the lubricating oil circuit of the internal combustion engine (2) is equipped with an electrical oil pump, so that the stationary internal combustion engine (2) may be heated by way of lubricating oil which is pumped around and is heated by means of the heating device (22).

## Revendications

1. Système de chauffage, notamment pour véhicules, qui utilise les pertes de chaleur d'un moteur à combustion interne et qui présente un appareil de chauffage fonctionnant avec un combustible liquide pour produire de la chaleur indépendamment du fonctionnement du moteur à combustion interne ou en plus de la chaleur perdue du moteur, dont l'appareil de chauffage est associé au carter d'huile du moteur à combustion interne qui est doté d'un rebord, dans lequel est logé l'appareil de chauffage avec sa zone délivrant la chaleur, et qui présente un espace d'écoulement de liquide de refroidissement entre la zone de l'appareil de chauffage qui délivre la chaleur et le rebord ou s'écoule le liquide à réchauffer,
caractérisé en ce que le rebord longitudinal (26) du carter inférieur (20) est disposé de manière excentrique et essentiellement parallèle à l'axe de vilebrequin du moteur à combustion interne et en ce qu'une conduite aller menant (40) à l'espace de passage du liquide (38) dans le rebord (26) et une conduite retour (42) repartant de cet espace de passage de liquide (38) sont intégrés dans l'appareil de chaffage (22).

2. Système de chauffage selon la revendication 1, caractérisé en ce que le moteur à combustion interne (2) comprend un refroidissement par liquide et une pompe de circulation électrique, et en ce que l'appareil de chauffage (22) est intégré dans le circuit de liquide de refroidissement du moteur à combustion interne (2), si bien que que la pompe de circulation peut pomper du liquide de refroidissement à travers l'appareil de chauffage (22) lorsque le moteur à combustion interne (2) est coupé.

3. Système de chauffage selon la revendication 1 ou 2, caractérisé en ce que le circuit d'huile de graissage du moteur à combustion interne (2) est équipé d'une pompe à huile électrique, de sorte que le moteur à combustion interne (2) coupé peut être réchauffé par l'huile de graissage transvasée par pompe et réchauffée par l'appareil de chauffage (22).
